# EUROPÄISCHE PATENTANMELDUNG

(11) **EP 4 459 171 A1**
(43) Veröffentlichungstag der Anmeldung: **06.11.2024**
(21) Anmeldenummer: 23171109.4
(22) Anmeldetag: 02.05.2023
(51) Int. Cl.: F17C 5/00, F17C 5/06

(54) **GASÜBERFÜHRUNGSEINHEIT UND BETREFFENDES BETRIEBSVERFAHREN**

(71) Anmelder: GP JOULE Hydrogen GmbH, 25821 Reußenköge (DE)
(72) Erfinder: Geieregger, Stefan, 2931 Kaltenleutgeben (AT); Lipin, Julia, 26826 Weener (DE); Tobeiner, Lukas, 2384 Breitenfurt bei Wien (AT); Hieke, Marian, 86450 Altenmünster (DE); Hansen, Maik, 25821 Bredstedt (DE); Esmaeili, Esmaeil, 1100 Wien (AT)
(74) Vertreter: Eisenführ Speiser

(57) **Zusammenfassung**

Gasüberführungseinheit (2) zur Überführung von Gas zwischen einem Gas-Bereitstellungs- und/oder Abnahmesystem (4) und einem mobilen Gasspeicher (6), mit einer Hauptfluidleitung (8), einem in der Hauptfluidleitung (8) angeordneten Ventil (10, 40), welches dazu eingerichtet ist, einen Fluidfluss durch die Hauptfluidleitung (8) selektiv freizugeben oder zu sperren, einer mit der Hauptfluidleitung (8) fluidleitend verbundenen ersten Anschlusseinheit (12) zum fluidleitenden Verbinden der Gasüberführungseinheit (2) mit einem mobilen Gasspeicher (6), insbesondere einem Gastransport-Trailer (6), einer mit der Hauptfluidleitung (8) verbundenen zweiten Anschlusseinheit (14) zum fluidleitenden Verbinden der Gasüberführungseinheit (2) mit einem Gas-Bereitstellungs- und/oder Abnahmesystem (4), und einer Steuerungseinrichtung (16), welche dazu eingerichtet ist, durch Steuerung des Ventils (10, 40) einen Überführungsvorgang von Gas zwischen dem mobilen Gasspeicher (6) und dem Gas-Bereitstellungs- und/oder Abnahmesystem (4) zu steuern.

Erfindungsgemäß wird vorgeschlagen, dass die erste Anschlusseinheit (12) wenigstens einen ersten Gasanschluss (18) für einen ersten Sollbetriebsdruck (p_{soll,1}) und einen zweiten Gasanschluss (19) für einen von dem ersten Sollbetriebsdruck (p_{soll,1}) abweichenden zweiten Sollbetriebsdruck (p_{soll,2}) aufweist, wobei die Anschlüsse (18, 19) dazu eingerichtet sind, mit jeweils einem mobilen Gasspeicher (6), welcher den jeweiligen Sollbetriebsdruck (p_{soll,1}, p_{soll,2}) aufweist, fluidleitend verbunden zu werden.

## Beschreibung

Die Erfindung betrifft eine Gasüberführungseinheit zur Überführung von Gas zwischen einem Gas-Bereitstellungs- und/oder Abnahmesystem und einem mobilen Gasspeicher, mit einer Hauptfluidleitung, einem ein der Hauptfluidleitung angeordneten Ventil, welches dazu eingerichtet ist, einen Fluidfluss durch die Hauptfluidleitung selektiv freizugeben oder zu sperren, einer mit der Hauptfluidleitung fluidleitend verbundenen ersten Anschlusseinheit zum fluidleitenden Verbinden der Gasüberführungseinheit mit einem mobilen Gasspeicher, insbesondere einem Gastransport-Trailer, einer mit der Hauptfluidleitung verbundenen zweiten Anschlusseinheit zum fluidleitenden Verbinden der Gasüberführungseinheit mit einem Gas-Bereitstellungs- und/oder Abnahmesystem, und einer Steuerungseinrichtung, welche dazu eingerichtet ist, durch Steuerung des Ventils einen Überführungsvorgang von Gas zwischen dem mobilen Gasspeicher und dem Gas-Bereitstellungs- und/oder Abnahmesystem zu steuern.

Derartige Gasüberführungseinheiten werden beispielsweise dazu verwendet, mobile Gasspeicher, insbesondere sogenannte Gastransport-Trailer, zu be- und entladen. Vorzugsweise ist das zu überführende Gas dabei Wasserstoff. Häufig werden betreffende Gasüberführungseinheiten benachbart zu Elektrolyseeinrichtungen, bei denen mittels elektrischem Strom Wasserstoff generiert wird, eingesetzt, um produzierten Wasserstoff an Gastransport-Trailer bzw. Wasserstoff-Transporttrailer zu übergeben. Darüber hinaus kann eine derartige Gasüberführungseinheit auch dazu verwendet werden, Gas, beispielsweise Wasserstoff, zu entladen und sodann beispielsweise einem Endverbraucher, wie beispielsweise einem Fahrzeug, zuzuführen, oder aber den Wasserstoff in ein Leitungsnetz einzuspeisen

Bestehende Systeme sind zumeist mit einem bestimmten Gastransport-Trailertyp kompatibel. Beim Betrieb der Gasüberführungseinheiten ist folglich darauf zu achten, dass nur kompatible Trailertypen eine Gasüberführungseinheit anfahren, was einigen logistischen Aufwand mit sich bringen kann. Ferner ist der Bedienaufwand für einige bestehende Systeme hoch. Das Be- und Entladen ist damit personalintensiv und die Bediener sind umfassend zu schulen.

Vor diesem Hintergrund lag der Erfindung die Aufgabe zugrunde, eine Gasüberführungseinheit der eingangs bezeichneten Art dahingehend weiterzubilden, dass die im Stand der Technik aufgefundenen Nachteile möglichst weitgehend behoben werden. Insbesondere war eine Gasüberführungseinheit anzugeben, die ein hohes Maß an Kompatibilität mit einer Vielzahl von Gastransport-Trailern aufweist und darüber hinaus weniger Bedienaufwand erfordert.

Erfindungsgemäß wird die Aufgabe bei einer Gasüberführungseinheit der eingangs genannten Art in einem ersten Aspekt dadurch gelöst, dass die erste Anschlusseinheit wenigstens einen ersten Gasanschluss für einen ersten Sollbetriebsdruck und einen zweiten Gasanschluss für einen von dem ersten Sollbetriebsdruck abweichenden zweiten Sollbetriebsdruck aufweist, wobei die Anschlüsse dazu eingerichtet sind, mit jeweils einem mobilen Gasspeicher, welcher den jeweiligen Sollbetriebsdruck aufweist, fluidleitend verbunden zu werden.

Die Erfindung macht sich die Erkenntnis zunutze, dass durch das Vorsehen von wenigstens zwei Gasanschlüssen, die jeweils für einen bestimmten Sollbetriebsdruck eingerichtet sind, eine Kompatibilität der Gasüberführungseinheit für Gastransport-Trailer unterschiedlicher Druckniveaus geschaffen werden kann, auch als Druckstufen bezeichnet. Erfindungsgemäß sind wenigstens zwei solcher Druckstufen vorhanden. Die Gasüberführungseinheit wird dadurch weitergebildet, dass diese wenigstens einen dritten oder weitere Gasanschlüsse aufweist, welche dazu eingerichtet sind, mit jeweils einem spezifischen Sollbetriebsdruck oder Sollbetriebsdruckbereich betrieben zu werden. Der Dritte Gasanschluss kann einen Sollbetriebsdruck aufweisen, der sich von den Sollbetriebsdrücken der ersten beiden Gasanschlüsse unterscheidet.

Auf diese Weise kann eine Kompatibilität der Gasüberführungseinheit zu einer Vielzahl von Trailer-Betriebsdrücken geschaffen werden. Hierdurch wird erreicht, dass die Gasüberführungseinheit insgesamt mit einer Vielzahl von Gastransport-Trailern kompatibel ist, ohne dass Betreiber und Kunden dezidiert auf eine Druckkompatibilität zwischen Gasüberführungseinheit und Gastransport-Trailer achten müssen. Die Gasüberführungseinheit kann dabei für heute verbreitete Druckstandards konfiguriert sein. Ferner können durch eine Anpassung der Konfiguration auch zukünftige Sollbetriebsdruckstandards für Gastransport-Trailer abgebildet werden.

Hierzu ist gemäß einer Ausführungsform vorgesehen, dass wesentliche Bauteile einer Druckstufe für Drücke ausgelegt sind, die deutlich größer sind als die maximal zu erwartenden tatsächlichen Betriebsdrücke. Diese Komponenten können somit universell verwendet werden. Eine Anpassung an die gewünschte Druckstufe erfolgt sodann vorzugsweise durch die Anpassung eines in der Druckstufe angeordneten Drucktransmitters an den jeweiligen Sollbetriebsdruck.

Die mehreren Gasanschlüsse ermöglichen es darüber hinaus auch, dass mehrere Gastransport-Trailer gleichzeitig an die Gasüberführungseinheit angeschlossen werden. Bei kompakteren Gasüberführungseinheiten mit beispielsweise zwei Gasanschlüssen können zwei Gastransport-Trailer gleichzeitig angeschlossen werden. Gemäß einer bevorzugten Ausführungsform sind jedoch mehr als zwei Gasanschlüsse vorgesehen, an die eine entsprechende Anzahl an Gastransport-Trailern anschließbar ist. Vorzugsweise ist die Gasüberführungseinheit modular hinsichtlich ihrer Anschlusskonfiguration ausgebildet. Vorzugsweise ist den Gasanschlüssen jeweils ein Drucksensor zugeordnet, welcher eine automatische Erkennung dahingehend erlaubt, ob ein Druck eines angeschlossenen mobilen Gasspeichers dem jeweiligen Sollbetriebsdruck des jeweiligen Anschlusses entspricht. Die Gasüberführungseinheit ist vorzugsweise als Stand-Alone-Lösung ausgebildet. Gemäß einer Ausführungsform ist wenigstens einem der Gasanschlüsse ein Sicherheitsventil zugeordnet.

In einem zweiten Aspekt der Erfindung bzw. gemäß einer vorteilhaften Weiterbildung der Erfindung gemäß dem ersten Aspekt wird erfindungsgemäß vorgeschlagen, dass die Steuerungseinrichtung ferner dazu eingerichtet ist, mit einer Steuerungseinrichtung eines verbundenen mobilen Gasspeichers zu kommunizieren und den mobilen Gasspeicher zu steuern und/oder von dem mobilen Gasspeicher gesteuert zu werden. Hierdurch wird ermöglicht, dass die Steuerungseinrichtung der Gasüberführungseinheit die Gasüberführung in Kommunikation mit dem verbundenen mobilen Gasspeicher steuert. Durch die Kommunikation mit dem mobilen Gasspeicher können beispielsweise wesentliche zum Be- oder Entladen erforderliche Parameter zwischen dem mobilen Gasspeicher und der Gasüberführungseinheit automatisiert ausgetauscht werden. Auch der Be- oder Entladevorgang selbst, das heißt, beispielsweise das Öffnen der entsprechenden Ventile, kann automatisiert durch Kommunikation zwischen der Gasüberführungseinheit und dem mobilen Gasspeicher erfolgen. Darüber hinaus kann ebenfalls vorgesehen sein, dass der mobile Gasspeicher dazu eingerichtet ist, einzelne Funktionen der Gasüberführungseinheit zu steuern. Hierdurch wird erreicht, dass der Bediener von der manuellen Einstellung einer Vielzahl von Parametern entlastet wird. Die Gasüberführungseinheit zeichnet sich somit durch ein hohes Maß an Kompatibilität und Barrierefreiheit aus. Gleichzeitig wird das Fehlerpotential durch die weitestgehende Automatisierung und Kompatibilität auf ein Mindestmaß reduziert. Die Gasüberführungseinheit ist mit anderen Worten mit einer intelligenten Steuerung ausgestattet, die entweder vollständig selbstständig oder mit den angeschlossenen gastechnischen Systemen kommunizierend die Gasüberführung steuert. Die Überströmung wird auf Basis der Operationsparameter, des Analgenzustandes und des Trailerzustandes gesteuert und die Schaltung der steuerbaren Ventile wird dementsprechend durch die Steuerung übernommen. Ferner kann der abgefüllte Wasserstoff mittels eines geeigneten Messgeräts abgerechnet werden.

Die Erfindung wird dadurch weitergebildet, dass dem ersten Anschluss ein erstes Ventil zugeordnet ist, welches dazu eingerichtet ist, den ersten Anschluss freizugeben oder zu sperren, und wobei dem zweiten Anschluss ein zweites Ventil zugeordnet ist, welches dazu eingerichtet ist den zweiten Anschluss freizugeben oder zu sperren, wobei die Ventile derart von der Steuerungseinrichtung angesteuert sind, dass diese nur dann freigegeben werden, wenn ein mobiler Gasspeicher des entsprechenden Sollbetriebsdrucks mit dem jeweiligen Anschluss verbunden ist. Auf diese Weise wird das Risiko von Fehlbedienungen weiter reduziert. Nur dann, wenn ein entsprechender mobiler Gasspeicher mit korrektem Sollbetriebsdrucks mit dem hierfür jeweils vorgesehenen Anschluss verbunden ist, wird ein Be- bzw. Entladebetrieb des mobilen Gasspeichers ermöglicht. Dies erhöht insgesamt die Sicherheit des Systems und reduziert mögliche Fehlerquellen bzw. entlastet den Bediener. Die Ventile sind vorzugsweise als pneumatische oder magnetische Ventile ausgebildet. Die Druckbereitstellung Im Fall pneumatischer Ventile erfolgt vorzugsweise intern durch einen Kompressor oder extern durch den zusätzlichen Anschluss einer Gasdruckflasche oder eines externen Druckluftkompressors.

Gemäß einer bevorzugten Ausführungsform weist die Gasüberführungseinheit wenigstens eine fluidleitend mit der Hauptfluidleitung verbundene Speichersektion auf, welche dazu eingerichtet ist, Gas für eine Spülung der Hauptfluidleitung bereitzustellen, wobei die Speichersektion wenigstens einen Aufnahmebehälter zur Aufnahme und Speicherung von Gas aufweist. Auf diese Weise stellt die Gasüberführungseinheit eine integrierte Möglichkeit zur Durchführung von sogenannten Druckwechselspülungen der Gasleitungen bereit. Die nach dem Anschluss von Trailer und technischer Peripherie vorzunehmenden Druckwechselspülungen der Gasleitungen werden vollautomatisch durch die Steuerung übernommen.

Gemäß einer bevorzugten Weiterbildung weist die Gasüberführungseinheit eine fluidleitend mit der Hauptfluidleitung verbundene Gasanalyse-Sensoreinheit auf, welche dazu eingerichtet ist, eine Gasqualitätsanalyse des überführten Gases vorzunehmen, insbesondere wenigstens eine, mehrere oder sämtliche der nachfolgenden Gaseigenschaften des überführten Gases zu sensieren: Gas-Restfeuchte, Kohlenwasserstoffe, COx, Kohlenmonoxid, Kohlendioxid, Stickstoff, Sauerstoff, insbesondere wobei die Gasanalyse-Sensoreinheit dazu eingerichtet ist, auf Basis der sensierten Gaseigenschaften einen Gaseigenschafts-Datensatz, insbesondere ein Zertifikat, zu erzeugen. Auf diese Weise wird eine präzise Analyse des überführten Gases ermöglicht, wobei die betreffenden Informationen unter anderem dazu verwendet werden können, ein Zertifikat zu erstellen, welches Informationen über die abgefüllte oder empfangene Gas-Qualität aufweist und gleichzeitig für die kundenspezifische Abrechnung nützlich ist.

Vorzugsweise ist mit der Hauptfluidleitung wenigstens einer, mehrere oder alle der folgenden Sensoren verbunden: Massendurchflusssensor, Temperatursensor, Drucksensor, wobei die Sensoren dazu eingerichtet sind, ein korrespondierendes Messsignal zu erzeugen und wobei die Sensoren datenleitend, insbesondere über ein Feldbussystem, mit der Steuerungseinrichtung verbunden sind, wobei die Messsignale der Sensoren insbesondere mit dem Gaseigenschafts-Datensatz verknüpft werden. Mittels der Sensoren wird eine weiterführende Analyse wesentlicher Prozessparameter, wie Massendurchfluss, Temperatur oder Druck, ermöglicht. Darüber hinaus kann auch ein abgeführter oder empfangener Gasmassenstrom bestimmt und unmittelbar zur Abrechnung mit dem Kunden verarbeitet werden. Ferner wird es ermöglicht, eine zu überführende Gasmasse über eine sogenannte vorzeitige Gasbedarfsanmeldung im Voraus festzulegen. Die Abrechnung selbst kann digital oder bei Bedarf über einen verbauten Drucker direkt am System erfolgen.

Die Erfindung wird dadurch weitergebildet, dass die Steuerungseinrichtung eine Datenschnittstelle aufweist, welche dazu eingerichtet ist, mit einem Netzwerk, insbesondere einem drahtlosen Netzwerk, zu kommunizieren, und wobei die Datenschnittstelle insbesondere dazu eingerichtet ist, die folgenden Daten an das Netzwerk zu übertragen: Gaseigenschafts-Datensatz, insbesondere Zertifikat, und/oder Messsignale der Sensoren. Die betreffenden Funktionalitäten haben sich als zielführend zur Überwachung der Gasüberführungseinheit, beispielsweise auf Basis eines Datennetzwerks oder einer Cloud, erwiesen. Darüber hinaus kann, für den Fall, dass ein Gastransport-Trailer mehrere Abnehmer während einer einzigen Fahrt anfährt, eine vorzeitige Anmeldung des Gasbedarfs erfolgen und der Belade- oder Entnahmevorgang hierauf abgestimmt werden. Auf diese Weise kann verfügbares Gas optimal verteilt werden. Insgesamt wird ferner ermöglicht, das mittels der Gasüberführungseinheit überführte Gas hinsichtlich verschiedener Parameter zu dokumentieren und somit eine nahezu lückenlose Gasherkunftsrückverfolgung sicherzustellen. Wenn das zu transportierende Gas beispielsweise durch erneuerbare Energien produziert wurde, kann dies durch die Ausgabe betreffender Zertifikate entsprechend dokumentiert werden.

Weiterhin bevorzugt weist die Hauptfluidleitung ferner wenigstens eines der folgenden auf: gesteuertes Ventil, welches dazu eingerichtet ist, die Hauptfluidleitung freizugeben und im Rahmen einer Sicherheitsabschaltung zu sperren, Handventil, welches dazu eingerichtet ist, die Hauptfluidleitung manuell zu sperren, Entlastungsventil, welches datenleitend mit der Steuerungseinrichtung verbunden ist und ein nachgeschaltetes Kaminsystem aufweist, wobei das Kaminsystem insbesondere eine dem Entlastungsventil nachgeschaltete Drossel und einen Auslasskamin aufweist. Vorzugsweise weist die Gasüberführungseinheit ferner wenigstens eines der folgenden auf: Druckluftanschluss, Stromanschluss, Not-Aus-Schalter. Der Druckluftanschluss dient der Bereitstellung von Druckluft, welche insbesondere zur Betätigung von Ventilen verwendet wird. Der Stromanschluss dient der Stromversorgung der Steuerungseinrichtung und von elektrisch betätigten Ventilen. Zum Beenden des laufenden Betriebs wird der Not-Aus-Schalter vorgesehen, insbesondere an einer Außenseite der Gasüberführungseinheit, wobei eine Betätigung des Not-Aus-Schalters sämtliche Vorgänge umgehend abbricht und das System in einen sicheren Zustand überführt.

Gemäß einer bevorzugten Weiterbildung weist die Gasüberführungseinheit weiterhin eine Mensch-Maschine-Schnittstelle auf, welche dazu eingerichtet ist, die folgenden Funktionen bereitzustellen: Anmelden und Identifizieren eines mobilen Gasspeichers, Starten und Überwachen eines Befüll- oder Entladevorgangs, Anzeige von Störmeldungen und Log-Dateien, Vornahme einer Konfiguration der Gasüberführungseinheit. Die Gasüberführungseinheit ist vorzugsweise in ein Gehäuse eingehaust. Als Mensch-Maschine-Schnittstelle besitzt die Gasüberführungseinheit vorzugsweise ein Bedienterminal. Dieses ermöglicht dem Fahrer des Trailers sich anzumelden, den Trailer zu identifizieren und den Befüll- oder Entladevorgang zu starten und zu verfolgen, der Wartung die Möglichkeit zur Anzeige von Störmeldungen und Log-Dateien und dem Betreiber grundlegende Einstellungen vorzunehmen. Es kann zum Beispiel der Betriebsmodus der intelligenten Steuerung den Bedürfnissen des Betreibers angepasst werden. Des Weiteren werden dem Bediener auf dem Terminal die auszuführenden Schritte angezeigt.

Die Erfindung ist vorstehend unter Bezugnahme auf eine Gasüberführungseinheit beschrieben worden. In einem weiteren Aspekt betrifft die Erfindung eine Einrichtung zur regenerativen Erzeugung von elektrischer Energie, insbesondere einen Wind- und/oder Solarpark, welcher mit einem elektrischen Versorgungsnetz verbunden ist, mit einem Energieerzeugungsmittel, insbesondere einer Windenergieanlage und/oder einer Photovoltaikanlage, eine Elektrolyseeinrichtung zur Erzeugung von Wasserstoff aus der erzeugten elektrischen Energie, und einer Gasüberführungseinheit nach einem der vorstehenden Ausführungsbeispiele, wobei die Gasüberführungseinheit fluidleitend mit der Elektrolyseeinrichtung verbunden und dazu eingerichtet ist, erzeugten Wasserstoff in einen mobilen Gasspeicher zu übergeben. Die Einrichtung zur regenerativen Erzeugung von elektrischer Energie macht sich die Erkenntnis zunutze, dass die elektrische Energie, welche beispielsweise mittels Windenergieanlagen oder Photovoltaikanlagen erzeugt wird, zum einen unmittelbar in ein elektrisches Versorgungsnetz eingespeist werden kann, zum anderen jedoch, je nach Anwendungsfall, mittels einer Elektrolyseeinrichtung in Wasserstoff transformiert werden kann, welcher sodann mittels der Gasüberführungseinheit an einen mobilen Gasspeicher übergeben werden kann.

Die Erfindung wird dadurch weitergebildet, dass die Einrichtung eine mit der Gasüberführungseinheit fluidleitend verbundene Brennstoffzelle zur Erzeugung von elektrischer Energie aus Wasserstoff aufweist, wobei die Gasüberführungseinheit dazu eingerichtet und ausgebildet ist, Gas, insbesondere Wasserstoff, in einen verbundenen mobilen Gasspeicher zu überführen, insbesondere wenn die von dem Energieerzeugungsmittel erzeugte elektrische Energie nicht unmittelbar vollständig in das Versorgungsnetz eingespeist werden soll, und/oder Gas, insbesondere Wasserstoff, aus dem verbundenen mobilen Gasspeicher zu entnehmen und mittels der Brennstoffzelle zu verstromen, wenn ein entsprechender Einspeisebedarf auf Seiten des Versorgungsnetzes besteht.

Auf diese Weise kann die Gasüberführungseinheit gewissermaßen zur Steuerung einer Pufferspeicher-Funktionalität herangezogen werden. Verbundene Gasspeicher können somit als mobile Pufferspeicher verwendet werden. Wenn kein unmittelbarer Bedarf besteht, elektrische Energie in das Versorgungsnetz einzuspeisen, kann elektrische Energie mittels Elektrolyse in Wasserstoff umgewandelt werden und dieser den angeschlossenen mobilen Gasspeichern zugeführt werden, sodass die mobilen Gasspeicher als temporärer Zwischenspeicher bzw. Puffer verwendet werden und der Bedarf nach vor Ort fest verbauten Speichern reduziert wird. Wenn aufseiten des Versorgungsnetzes ein Einspeisebedarf besteht und Wasserstoff in dem oder den mobilen Gasspeichern gespeichert ist, kann der Wasserstoff entnommen werden und verstromt werden, sodass die elektrische Energie dem elektrischen Versorgungsnetz zugeführt wird.

Die Einrichtung macht sich im Übrigen die gleichen Vorteile und bevorzugten Ausführungsformen zunutze wie die erfindungsgemäße Gasüberführungseinheit und umgekehrt. Diesbezüglich wird auf die obigen Ausführungen verwiesen und deren Inhalt hier mit einbezogen.

In einem weiteren Aspekt betrifft die Erfindung ein Verfahren zum Betreiben einer Gasüberführungseinheit, insbesondere einer Gasüberführungseinheit nach einem der vorstehenden Ausführungsbeispiele, mit den Schritten: Verbinden eines mobilen Gasspeichers, insbesondere eines Gastransport-Trailers, mit der Gasüberführungseinheit, Herstellen einer Datenverbindung zwischen der Gasüberführungseinheit und dem mobilen Gasspeicher, Überführen von Gas zu oder von dem mobilen Gasspeicher, insbesondere wobei während der Gasüberführung Daten zwischen der Gasüberführungseinheit und dem mobilen Gasspeicher zur Steuerung der Gasüberführung ausgetauscht werden. Das Verfahren macht sich die gleichen Vorteile und bevorzugten Ausführungsformen zunutze wie die erfindungsgemäße Gasüberführungseinheit und die erfindungsgemäße Einrichtung und umgekehrt. Diesbezüglich wird auf die obigen Ausführungen verwiesen und deren Inhalt hier mit einbezogen.

Das Verfahren wird dadurch weitergebildet, dass dieses wenigstens einen, insbesondere sämtliche der vorliegenden Schritte vor dem Überführen von Gas zu oder von dem mobilen Gasspeicher umfasst: Anmelden und Identifizieren des mobilen Gasspeichers, Identifizieren eines Sollbetriebsdrucks des verbundenen mobilen Gasspeichers, Durchführen einer Dichtheitsprobe nach dem Herstellen der Verbindung des mobilen Gasspeichers mit der Gasüberführungseinheit, Durchführen einer Spülung der Hauptfluidleitung, insbesondere Durchführen einer Druckwechselspülung.

Beispielsweise können zur Vorbereitung der Gasüberführung folgende Schritte ausgeführt werden: Der Trailerfahrer parkt den Trailer und meldet sich am Bedienterminal an. Der Trailerfahrer folgt den Anweisungen am Bedienterminal. Es wird eine Erdung des Trailers vorgenommen und der Anschluss des Gases bestätigt. Sodann erfolgt ein Anschluss der Kommunikation und eine Bestätigung. Der Bypass geht auf und es erfolgen Druckanstieg bis Druckausgleich. Danach wird eine Dichtheitsprobe durchgeführt und durch den Bediener bestätigt. Nach einem Entlasten erfolgt eine Druckwechselspülung und daraufhin der Start der Gasüberführung durch die intelligente Steuerung.

Gemäß einer bevorzugten Ausführungsform wird der Gasspeicher als Gas-Pufferspeicher betrieben, wobei das Zuführen von Gas, insbesondere Wasserstoff, in den verbundenen mobilen Gasspeicher und/oder das Entnehmen von Gas, insbesondere Wasserstoff, aus dem verbundenen mobilen Gasspeicher in Abhängigkeit eines Einspeisebedarfs des verbundenen Versorgungsnetzes erfolgt, wobei Gas, insbesondere Wasserstoff, in einen verbundenen mobilen Gasspeicher überführt wird, wenn die von dem Energieerzeugungsmittel erzeugte elektrische Energie nicht vollständig in das Versorgungsnetz eingespeist werden soll, und/oder Gas, insbesondere Wasserstoff, aus dem verbundenen mobilen Gasspeicher entnommen und mittels der Brennstoffzelle verstromt wird, wenn ein entsprechender Einspeisebedarf auf Seiten des Versorgungsnetzes besteht.

Mit anderen Worten wird also vorgeschlagen, für den Fall, dass das elektrische Versorgungsnetz die produzierte elektrische Energie nicht vollständig benötigt, diese in Wasserstoff umzuwandeln und sodann in den verbundenen mobilen Gasspeichern zwischenzuspeichern. In Perioden, in denen ein zusätzlicher Energiebedarf seitens des Versorgungsnetzes besteht, kann eine Verstromung des zwischengespeicherten Wasserstoffs erfolgen. Durch die Nutzung der mobilen Gasspeicher als Zwischenspeicher kann die fest zu installierende Speicherkapazität reduziert werden.

In einem weiteren Aspekt betrifft die Erfindung die Verwendung einer Gasüberführungseinheit nach einem der vorstehenden Ausführungsbeispiele, mit welcher ein mobiler Gasspeicher verbunden ist, als Gas-Pufferspeicher. Die Verwendung macht sich die gleichen Vorteile und bevorzugten Ausführungsformen zunutze wie die erfindungsgemäße Gasüberführungseinheit, die erfindungsgemäße Einrichtung zur regenerativen Erzeugung von elektrischer Energie und das erfindungsgemäße Verfahren und umgekehrt. Zur Vermeidung von Wiederholungen wird diesbezüglich auf die obigen Ausführungen verwiesen.

Weitere Merkmale und Vorteile der Erfindung ergeben sich aus den beigefügten Ansprüchen und der nachfolgenden Beschreibung, in der Ausführungsbeispiele anhand schematischer Zeichnungen im Einzelnen erläutert werden.

Im Einzelnen zeigen:
- Fig. 1: ein Ausführungsbeispiel einer erfindungsgemäßen Gasüberführungseinheit, dargestellt als Blockschaltbild;
- Fig. 2: ein Ausführungsbeispiel einer erfindungsgemäßen Einrichtung zur regenerativen Erzeugung von elektrischer Energie in einer schematischen Ansicht; und
- Fig. 3: das erfindungsgemäße Verfahren in einer schematischen Darstellung.

Fig. 1 zeigt ein Blockschaltbild einer Gasüberführungseinheit 2 zur Überführung von Gas zwischen einem Gas-Bereitstellungs- und/oder Abnahmesystem 4 und einem mobilen Gasspeicher 6, vgl. Fig. 2. Die Gasüberführungseinheit 2 weist eine Hauptfluidleitung 8 auf. Die Gasüberführungseinheit 2 weist ferner einen in der Hauptfluidleitung 8 angeordneten Rampenregler (gesteuerten Druckregler) 10 auf. In der Hauptfluidleitung ist ferner wenigstens ein Ventil 40 angeordnet, welches dazu eingerichtet ist, einen Fluidfluss durch die Hauptfluidleitung 8 selektiv freizugeben oder zu sperren. Mit der Hauptfluidleitung 8 fluidleitend verbunden ist ferner eine erste Anschlusseinheit 12 zum fluidleitenden Verbinden der Gasüberführungseinheit 2 mit einem mobilen Gasspeicher 6, insbesondere einem Gastransport-Trailer 6. Die Gasüberführungseinheit 2 weist darüber hinaus eine mit der Hauptfluidleitung 8 verbundene zweite Anschlusseinheit 14 zum fluidleitenden Verbinden der Gasüberführungseinheit 2 mit einem Gas-Bereitstellungs- und/oder Abnahmesystem 4 auf. Ferner weist die Gasüberführungseinheit 2 eine Steuerungseinheit 16 auf, welche dazu eingerichtet ist, durch Steuerung des Rampenreglers 10 einen Überführungsvorgang von Gas zwischen dem mobilen Gasspeicher 6 und dem Gas-Bereitstellungs- und/oder Abnahmesystem 4 zu steuern. Zusätzlich kann die Steuerung auch über die Ventile 10, 22, 29 und 40 erfolgen.

Die erste Anschlusseinheit 12 weist einen ersten Gasanschluss 18 für einen ersten Sollbetriebsdruck p_{soll,1} und einen zweiten Gasanschluss 19 für einen von dem ersten Sollbetriebsdruck p_{soll,1} abweichenden zweiten Sollbetriebsdruck p_{soll,2} auf. Ferner ist ein dritter Gasanschluss 27 vorgesehen, welcher ebenfalls für einen spezifischen Sollbetriebsdruck pₛₒₗₗ ausgelegt ist.

Die Anschlüsse 18, 19, 27 sind dazu eingerichtet, mit jeweils einem mobilen Gasspeicher 6, welcher den jeweiligen Sollbetriebsdruck pₛₒₗₗ aufweist, fluidleitend verbunden zu werden. Jeder der Anschlüsse 18, 19, 27 stellt den Eingang zu einer sogenannten Druckstufe dar. Nachgelagert zu dem jeweiligen Gasanschluss 18, 19, 27 ist jeweils ein Entlastungsventil 23 angeordnet, welches mit einem Kaminsystem 46 zur Entlüftung verbunden ist. Mit dem jeweiligen Gasanschluss 18, 19, 27 ist darüber hinaus jeweils ein Sicherheitsventil 25 verbunden, welches ebenfalls mit dem Kaminsystem 46 verbunden ist. Ferner ist jedem Gasanschluss 18, 19, 27 ein Drucksensor 21 zugeordnet. Über ein Ventil 20, 22, 29 erfolgt eine fluidleitende Verbindung des jeweiligen Gasanschlusses 18, 19, 27 mit der Hauptfluidleitung 8. Die Ventile 20, 22, 29 sind derart mit der Steuerungseinrichtung verbunden und werden von dieser angesteuert, dass diese nur dann freigegeben werden, wenn ein mobiler Gasspeicher 6 des entsprechenden Sollbetriebsdrucks pₛₒₗₗ mit dem jeweiligen Anschluss 18, 19, 27 verbunden ist.

Der Kopplungsprozess der Gasüberführungseinheit 2 wird nachfolgend anhand eines Beispiels veranschaulicht. Wenn beispielsweise ein mobiler Gasspeicher an den dritten Gasanschluss 27 angeschlossen wird, bleibt zunächst das dritte Ventil 29 geschlossen. Durch Verbinden mittels des Kommunikationskabels kommuniziert der mobile Gasspeicher 6 mit der Gasüberführungseinheit 2. Dadurch wird die jeweilige Druckstufe erkannt, ein optisches Signal für den korrekten Anschluss gegeben und nach einer Bestätigung mittels Taster / HMI die zugewiesenen Ventile angesteuert. In weiterer Folge wird ein Dichtheitstest durchgeführt, dies wird durch Entnahme von Gas aus der Speichersektion 24 realisiert. Die Ventile 40 in der Speichersektion 24, der Rampenregler 10, das Ventil 40 in der Hauptfluidleitung und das jeweilige Sektionsventil, hier zum Beispiel Ventil 29, öffnen und die Verbindung kann unter Druck gesetzt werden. Wenn dies geschehen ist, wird der Druck durch den Drucktransmitter 21 überwacht. Wenn die Dichtheit überprüft worden ist, startet die Druckwechselspülung. Die sogenannte Druckwechselspülung kann einerseits durch den mobilen Gasspeicher 6 oder durch die Gasüberführungseinheit 2 erfolgen. Wenn die Druckwechselspülung des Verbindungsschlauches, welcher auf dem Anschluss 27 angekoppelt wurde (in Figur 1 nicht gezeigt), durch die Gasüberführungseinheit 2 erfolgt, werden zunächst die Ventile 29 in der Sektion, Ventil 40 in der Hauptfluidleitung 8 und Ventil 40 in der Speichersektion 24 geöffnet. Dadurch kann die Leitung bis zu dem mobilen Gasspeicher 6 unter Druck gesetzt werden. Anschließend schließt das Ventil 40 der Hauptfluidleitung 8 und das Entlastungsventil 44 öffnet sich und entlastet das unter Druckstehende Leitungssystem bis zu dem mobilen Gasspeicher 6. Dieser Vorgang wiederholt sich 3-6mal. Wenn dieser Vorgang, die sogenannte Druckwechselspülung, abgeschlossen ist, ist das System für die weitere Verwendung (Entnahme oder Befüllung) des mobilen Gasspeicher 6 bereit. Der jeweilige Zustand im beschriebenen Prozess wird durch ein optisches Signal visualisiert.

Mit der Hauptfluidleitung 8 ist ferner eine Verbraucherschnittstelle 35 verbunden. Insoweit ist vorgesehen, zwischen der Hauptfluidleitung 8 und der Verbraucherschnittstelle 35 ein Rückschlagventil 50 vorzusehen sowie ein dem Rückschlagventil 50 nachgelagertes gesteuertes Ventil 40. Zur Quantifizierung einer Gas-Abgabemenge an die Verbraucherschnittstelle 35 ist ferner zwischen dem gesteuerten Ventil 40 und der Verbraucherschnittstelle 35 ein Massendurchflusssensor 32 vorgesehen sowie ein Drucksensor 36. Mit der Hauptfluidleitung 8 ist darüber hinaus unmittelbar fluidleitend ein Temperatursensor 34 verbunden. Über ein Entlastungsventil 44 kann die Hauptleitung 8 mit dem Kaminsystem 46 verbunden werden. Im Bereich der Hauptleitung 8 ist darüber hinaus ein Rückschlagventil vorgesehen sowie ein gesteuertes Ventil 40 und ein weiteres Entlastungsventil 44. Durch diese Konfiguration wird es ermöglicht, die Hauptfluidleitung 8 bereichsweise mit dem Kaminsystem 46 zu verbinden, um eine sogenannte Druckwechselspülung in der Hauptfluidleitung 8 durchführen zu können.

Darüber hinaus ist mit der Hauptfluidleitung 8 ein Drucksensor 36 verbunden. Zwischen dem Drucksensor 36 und der Hauptfluidleitung 8 ist ein Handventil 42 angeordnet, um die fluidleitende Verbindung zu dem Drucksensor 36 zu sperren oder freizugeben. Der Rampenregler 10 ist vorliegend ein druckluftgesteuertes Ventil, wobei die Druckluftzufuhr zu dem Rampenregler 10 mittels eines Steuerventils 41 gesteuert wird. Mit der Hauptfluidleitung 8 ist darüber hinaus ein Sicherheitsventil 43 verbunden, welches auslassseitig seinerseits mit dem Kaminsystem 46 verbunden ist. Ferner weist die Hauptfluidleitung 8 eine Anordnung aus parallel geschalteten gesteuerten Ventilen 40 auf, die benachbart zu einer Gasanalyse-Sensoreinheit 28 sowie einem Massendurchflusssensor 32 und einem Drucksensor 36 angeordnet sind.

Die Gasanalyse-Sensoreinheit 28 ist dazu eingerichtet, eine Gasqualitätsanalyse des überführten Gases vorzunehmen, insbesondere wenigstens eine, mehrere oder sämtliche der nachfolgenden Gaseigenschaften des überführten Gases zu sensieren: Gas-Restfeuchte, Kohlenwasserstoffe, COx, Kohlenmonoxid, Kohlendioxid, Stickstoff, Sauerstoff, wobei die Gasanalyse-Sensoreinheit 28 dazu eingerichtet ist, auf Basis der sensierten Gaseigenschaften einen Gaseigenschafts-Datensatz 30 in Form eines Zertifikats 30 zu erzeugen. Auch die Sensoren 32, 34 und 36 sind dazu eingerichtet, ein korrespondierendes Messsignal zu erzeugen, wobei die Sensoren 32, 34, 36 datenleitend mit der Steuerungseinrichtung 16 verbunden sind und wobei die Messsignale der Sensoren 32, 34, 36 mit dem Gaseigenschafts-Datensatz 30 verknüpft werden können. Benachbart zu der Gasanalyse-Sensoreinheit 28 ist ein weiteres Sicherheitsventil 43 vorgesehen, welches ebenfalls mit dem Kaminsystem 46 verbunden ist.

Darüber hinaus weist die Gasüberführungseinheit 2 eine mit der Hauptfluidleitung 8 verbundene Speichersektion 24 auf. Die Speichersektion 24 ist dazu eingerichtet, Gas für eine Spülung der Hauptfluidleitung 8 bereitzustellen. Hierzu weist die Speichersektion 24 einen Aufnahmebehälter 26 zur Aufnahme und Speicherung von Gas auf. Der Aufnahmebehälter 26 ist über ein gesteuertes Ventil 40 und ein Handventil 42 mit der Hauptfluidleitung 8 verbunden. Der Aufnahmebehälter 26 ist darüber hinaus fluidleitend mit einem Drucksensor 36 verbunden, der unter Zwischenschaltung eines Handventils 42 sowohl mit dem Aufnahmebehälter 26 als auch dem gesteuerten Ventil 40 verbunden ist. Der Aufnahmebehälter 26 ist ferner mit einem Entlastungsventil 44 und einem Sicherheitsventil 25 verbunden. Sowohl das Entlastungsventil 44 als auch das Sicherheitsventil 25 sind mit dem Kaminsystem 46 verbunden. Das in dem Aufnahmebehälter 26 gespeicherte Fluid kann der Hauptfluidleitung 8 zur Rückspülung der Hauptfluidleitung 8 zugeführt werden. Hierzu können Abschnitte der Hauptfluidleitung 8 durch die entsprechenden Ventile 40 und den Rampenregler 10 freigegeben oder gesperrt werden und das rückgespülte Gas über die entsprechenden Entlastungsventile 44 in Richtung des Kaminsystems 46 abgegeben werden.

Nebengeordnet zu dem Gas-Bereitstellungs- und/oder Abnahmesystem 4 ist darüber hinaus ein Handventil 42 angeordnet, welches eine manuelle Absperrung der Hauptfluidleitung 8 ermöglicht. Benachbart zu dem Handventil 42 sind darüber hinaus weitere Handventile 42 angeordnet, die eine sogenannte Double Block & Bleed-Konfiguration ausbilden und wobei eines der Handventile 42 ebenfalls mit dem Kaminsystem 46 verbunden ist. Die Steuerungseinheit 16 ist dazu eingerichtet, mit einer Steuerungseinrichtung eines verbundenen mobilen Gasspeichers 6 (vgl. Fig. 2) zu kommunizieren und den mobilen Gasspeicher 6 zu steuern und/oder von dem mobilen Gasspeicher 6 gesteuert zu werden.

Die Steuerungseinrichtung 16 weist ferner eine Datenschnittstelle 38 auf, welche dazu eingerichtet ist, mit einem Netzwerk, insbesondere einem drahtlosen Netzwerk 39 zu kommunizieren, wobei die Datenschnittstelle 38 insbesondere dazu eingerichtet ist, die folgenden Daten an das Netzwerk 39 zu übertragen: Gaseigenschafts-Datensatz 30, insbesondere Zertifikat 30, und/oder Messsignale der Sensoren 28, 32, 34, 36. Das Kaminsystem 46 weist einen Auslasskamin 52 zur Abgabe von Fluiden an die Atmosphäre auf. Darüber hinaus weist die Gasüberführungseinheit 2 einen Druckluftanschluss 54 zur Zuführung von Druckluft auf. Ferner weist die Gasüberführungseinheit 2 einen Stromanschluss 56 zur Zuführung elektrischer Energie auf. Auch weist die Gasüberführungseinheit 2 einen Not-Aus-Schalter 58 zur Deaktivierung der Gasüberführung auf. An der Gasüberführungseinheit 2 ist ferner eine Mensch-Maschine-Schnittstelle 60 angeordnet. Die Mensch-Maschine-Schnittstelle 60 ist dazu eingerichtet, die folgenden Funktionen bereitzustellen: Anmelden und Identifizieren eines mobilen Gasspeichers 6, Starten und Überwachen eines Befüll- oder Entladevorgangs, Anzeige von Störmeldungen und Log-Dateien, Vornahme einer Konfiguration der Gasüberführungseinheit 2. Das drahtlose Netzwerk 39 ist dazu eingerichtet, mit einer Cloud 45 zu kommunizieren. Darüber hinaus weist die Gasüberführungseinheit 2 einen Übergabestecker 62 auf, der über eine Entladung 64 verfügt. Im Bereich der Hauptfluidleitung 8 sind Rückschlagventile 50 angeordnet. Diese unterstützen ebenfalls die bereichsweise Druckwechselspülung der Hauptfluidleitung 8.

Fig. 2 zeigt eine Einrichtung 100 zur regenerativen Erzeugung von elektrischer Energie. Die Einrichtung 100 ist insbesondere als Wind- und/oder Solarpark 100 ausgebildet. Die Einrichtung 100 zur regenerativen Erzeugung von elektrischer Energie ist mit einem elektrischen Versorgungsnetz 102 verbunden. Die Einrichtung 100 weist ein Energieerzeugungsmittel 104 auf, welches insbesondere als Windenergieanlage bzw. Windpark und/oder Photovoltaikanlage 104 ausgebildet ist. Die Einrichtung 100 weist ferner eine Elektrolyseeinrichtung 106 zur Erzeugung von Wasserstoff aus der erzeugten elektrischen Energie auf sowie eine Gasüberführungseinheit 2, die insbesondere wie in Fig. 1 gezeigt ausgebildet ist. Die Gasüberführungseinheit 2 ist fluidleitend mit der Elektrolyseeinrichtung 106 verbunden und dazu eingerichtet, erzeugten Wasserstoff in einen mobilen Gasspeicher 6 zu übergeben. In Fig. 2 sind exemplarisch zwei mobile Gasspeicher 6 an die Gasüberführungseinheit 2 angeschlossen. Mit der Gasüberführungseinheit 2 ist ferner eine Brennstoffzelle 108 fluidleitend verbunden. Die Brennstoffzelle 108 ist dazu eingerichtet, elektrische Energie aus Wasserstoff zu generieren, wobei die Gasüberführungseinheit 2 dazu eingerichtet und ausgebildet ist, Gas, insbesondere Wasserstoff, in einen oder beide der verbundenen mobilen Gasspeicher 6 zu überführen. Dieses findet insbesondere dann statt, wenn aufseiten des elektrischen Versorgungsnetzes 102 ein weiteres Einspeisen elektrischer Energie nicht gewünscht ist. Die Gasüberführungseinheit 2 ist ferner dazu eingerichtet, Wasserstoff aus dem verbundenen mobilen Gasspeicher 6 zu entnehmen und mittels der Brennstoffzelle 108 zu verstromen, wenn hierzu Wasserstoff zur Verfügung steht und aufseiten des Versorgungsnetzes 102 Einspeisebedarf besteht.

Fig. 3 zeigt exemplarisch ein erfindungsgemäßes Verfahren 200 zum Betreiben einer Gasüberführungseinheit 2, welche insbesondere wie in Fig. 1 gezeigt ausgebildet ist. Das Verfahren weist die Schritte auf: Verbinden 202 eines mobilen Gasspeichers 6, insbesondere eines Gastransport-Trailers 6, mit der Gasüberführungseinheit 2, Herstellen 204 einer Datenverbindung zwischen der Gasüberführungseinheit 2 und dem mobilen Gasspeicher 6, Anmelden 206 und Identifizieren des mobilen Gasspeichers 6, Identifizieren 208 eines Sollbetriebsdrucks pₛₒₗₗ des verbundenen mobilen Gasspeichers 6, Durchführen 210 einer Dichtheitsprobe nach dem Herstellen der Verbindung des mobilen Gasspeichers 6 mit der Gasüberführungseinheit 2, Durchführen 212 einer Spülung der Hauptfluidleitung 8, insbesondere Durchführen einer Druckwechselspülung, Überführen 214 von Gas zu oder von dem mobilen Gasspeicher 6, insbesondere wobei während der Gasüberführung Daten zwischen der Gasüberführungseinheit 2 und dem mobilen Gasspeicher 6 zur Steuerung der Gasüberführung ausgetauscht werden.

Das Verfahren 200 wird insbesondere dadurch weitergebildet, dass der mobile Gasspeicher 6 als Gas-Pufferspeicher betrieben wird, wobei das Zuführen von Gas, insbesondere Wasserstoff, in den verbundenen mobilen Gasspeicher 6 und/oder das Entnehmen von Gas, insbesondere Wasserstoff, aus dem verbundenen mobilen Gasspeicher 6 in Abhängigkeit eines Einspeisebedarfs des verbundenen Versorgungsnetzes 102 erfolgt, wobei Gas, insbesondere Wasserstoff, in einen verbundenen mobilen Gasspeicher 6 überführt wird, wenn die von dem Energieerzeugungsmittel 104 erzeugte elektrische Energie nicht vollständig in das Versorgungsnetz 102 eingespeist werden soll, und/oder Gas, insbesondere Wasserstoff, aus dem verbundenen mobilen Gasspeicher 6 entnommen und mittels der Brennstoffzelle 108 verstromt wird, wenn ein entsprechender Einspeisebedarf auf Seiten des Versorgungsnetzes 102 besteht.

### Bezugszeichenliste

- 2: Gasüberführungseinheit
- 4: Gas-Bereitstellungs- und/oder Abnahmesystem
- 6: mobiler Gasspeicher (Gastransport-Trailer)
- 8: Hauptfluidleitung
- 10: Rampenregler / gesteuerter Druckregler
- 12: erste Anschlusseinheit
- 14: zweite Anschlusseinheit
- 16: Steuerungseinrichtung
- 18: erster Gasanschluss
- 19: zweiter Gasanschluss
- 20: erstes Ventil des ersten Anschlusses
- 21: Drucksensor
- 22: zweites Ventil des zweiten Anschlusses
- 23: Entlastungsventil
- 24: Speichersektion
- 25: Sicherheitsventil
- 26: Aufnahmebehälter
- 27: dritter Gasanschluss
- 28: Gasanalyse-Sensoreinheit
- 29: drittes Ventil des dritten Anschlusses
- 30: Gaseigenschafts-Datensatz (Zertifikat)
- 32: Massendurchflusssensor
- 34: Temperatursensor
- 35: Verbraucherschnittstelle
- 36: Drucksensor
- 38: Datenschnittstelle
- 39: drahtloses Netzwerk
- 40: gesteuertes Ventil
- 41: Steuerventil
- 42: Handventil
- 43: Sicherheitsventil
- 44: Entlastungsventil
- 45: Cloud
- 46: Kaminsystem
- 50: Rückschlagventil
- 52: Auslasskamin
- 54: Druckluftanschluss
- 56: Stromanschluss
- 58: Not-Aus-Schalter
- 60: Mensch-Maschine-Schnittstelle
- 62: Übergabestecker
- 64: Erdung
- 100: Wind- und/oder Solarpark
- 102: elektrisches Versorgungsnetz
- 104: Energieerzeugungsmittel / Windenergieanlage und/oder Photovoltaikanlage
- 106: Elektrolyseeinrichtung
- 108: Brennstoffzelle
- 200: Verfahren zum Betreiben einer Gasüberführungseinheit
- 202: Verbinden eines mobilen Gasspeichers mit der Gasüberführungseinheit
- 204: Herstellen einer Datenverbindung zwischen der Gasüberführungseinheit und dem mobilen Gasspeicher
- 206: Anmelden und Identifizieren des mobilen Gasspeichers
- 208: Identifizieren eines Sollbetriebsdrucks des verbundenen mobilen Gasspeichers
- 210: Durchführen einer Dichtheitsprobe
- 212: Durchführen einer Spülung der Hauptfluidleitung, insbesondere Durchführen einer Druckwechselspülung
- 214: Überführen von Gas zu oder von dem mobilen Gasspeicher
- pₛₒₗₗ: Sollbetriebsdruck
- p_{soll,1}: erster Sollbetriebsdruck
- p_{soll,2}: zweiter Sollbetriebsdruck

## Patentansprüche

1. Gasüberführungseinheit (2) zur Überführung von Gas zwischen einem Gas-Bereitstellungs- und/oder Abnahmesystem (4) und einem mobilen Gasspeicher (6), mit
- einer Hauptfluidleitung (8),
- einem in der Hauptfluidleitung (8) angeordneten Ventil (10, 40), welches dazu eingerichtet ist, einen Fluidfluss durch die Hauptfluidleitung (8) selektiv freizugeben oder zu sperren,
- einer mit der Hauptfluidleitung (8) fluidleitend verbundenen ersten Anschlusseinheit (12) zum fluidleitenden Verbinden der Gasüberführungseinheit (2) mit einem mobilen Gasspeicher (6), insbesondere einem Gastransport-Trailer (6),
- einer mit der Hauptfluidleitung (8) verbundenen zweiten Anschlusseinheit (14) zum fluidleitenden Verbinden der Gasüberführungseinheit (2) mit einem Gas-Bereitstellungs- und/oder Abnahmesystem (4),
- einer Steuerungseinrichtung (16), welche dazu eingerichtet ist, durch Steuerung des Ventils (10, 40) einen Überführungsvorgang von Gas zwischen dem mobilen Gasspeicher (6) und dem Gas-Bereitstellungs- und/oder Abnahmesystem (4) zu steuern, **dadurch gekennzeichnet, dass** die erste Anschlusseinheit (12) wenigstens einen ersten Gasanschluss (18) für einen ersten Sollbetriebsdruck (p_{soll,1}) und einen zweiten Gasanschluss (19) für einen von dem ersten Sollbetriebsdruck (p_{soll,1}) abweichenden zweiten Sollbetriebsdruck (p_{soll,2}) aufweist, wobei die Anschlüsse (18, 19) dazu eingerichtet sind, mit jeweils einem mobilen Gasspeicher (6), welcher den jeweiligen Sollbetriebsdruck (p_{soll,1}, p_{soll,2}) aufweist, fluidleitend verbunden zu werden.

2. Gasüberführungseinheit (2) nach dem Oberbegriff des Anspruchs 1 oder nach Anspruch 1,
**dadurch gekennzeichnet, dass** die Steuerungseinrichtung (16) ferner dazu eingerichtet ist, mit einer Steuerungseinrichtung eines verbundenen mobilen Gasspeichers (6) zu kommunizieren und den mobilen Gasspeicher (6) zu steuern und/oder von dem mobilen Gasspeicher (6) gesteuert zu werden.

3. Gasüberführungseinheit (2) nach einem der vorstehenden Ansprüche,
wobei dem ersten Anschluss (18) ein erstens Ventil (20) zugeordnet ist, welches dazu eingerichtet ist, den ersten Anschluss (18) freizugeben oder zu sperren und wobei dem zweiten Anschluss (19) ein zweites Ventil (22) zugeordnet ist, welches dazu eingerichtet ist den zweiten Anschluss (19) freizugeben oder zu sperren, wobei die Ventile (20, 22) derart von der Steuerungseinrichtung (16) angesteuert sind, dass diese nur dann freigegeben werden, wenn ein mobiler Gasspeicher (6) des entsprechenden Sollbetriebsdrucks (pₛₒₗₗ) mit dem jeweiligen Anschluss (18, 19) verbunden ist.

4. Gasüberführungseinheit (2) nach einem der vorstehenden Ansprüche,
mit wenigstens einer fluidleitend mit der Hauptfluidleitung (8) verbundenen Speichersektion (24), welche dazu eingerichtet ist, Gas für eine Spülung der Hauptfluidleitung (8) bereitzustellen, wobei die Speichersektion (24) wenigstens einen Aufnahmebehälter (26) zur Aufnahme und Speicherung von Gas aufweist.

5. Gasüberführungseinheit (2) nach einem der vorstehenden Ansprüche,
mit einer fluidleitend mit der Hauptfluidleitung (8) verbundene Gasanalyse-Sensoreinheit (28), welche dazu eingerichtet ist, eine Gasqualitätsanalyse des überführten Gases vorzunehmen, insbesondere wenigstens eine, mehrere oder sämtliche der nachfolgenden Gaseigenschaften des überführten Gases zu sensieren: Gas-Restfeuchte, Kohlenwasserstoffe, COx, Kohlenmonoxid, Kohlendioxid, Stickstoff, Sauerstoff,
insbesondere wobei die Gasanalyse-Sensoreinheit (28) dazu eingerichtet ist, auf Basis der sensierten Gaseigenschaften einen Gaseigenschafts-Datensatz (30), insbesondere ein Zertifikat (30), zu erzeugen.

6. Gasüberführungseinheit (2) nach Anspruch 5,
wobei mit der Hauptfluidleitung (8) wenigstens einer, mehrere oder alle der folgenden Sensoren (32, 34, 36) verbunden sind:
- Massendurchflusssensor (32),
- Temperatursensor (34),
- Drucksensor (36),
wobei die Sensoren (32, 34, 36) dazu eingerichtet sind, ein korrespondierendes Messsignal zu erzeugen und wobei die Sensoren datenleitend, insbesondere über ein Feldbussystem, mit der Steuerungseinrichtung (16) verbunden sind, wobei die Messsignale der Sensoren (32, 34, 36) insbesondere mit dem Gaseigenschafts-Datensatz (30) verknüpft werden.

7. Gasüberführungseinheit (2) nach Anspruch 5 oder 6,
wobei die Steuerungseinrichtung (16) ferner eine Datenschnittstelle (38) aufweist, welche dazu eingerichtet ist, mit einem Netzwerk, insbesondere einem drahtlosen Netzwerk (39), zu kommunizieren, und wobei die Datenschnittstelle (38) insbesondere dazu eingerichtet ist, die folgenden Daten an das Netzwerk (39) zu übertragen:
- Gaseigenschafts-Datensatz (30), insbesondere Zertifikat (30), und/oder
- Messsignale der Sensoren (28, 32, 34, 36).

8. Gasüberführungseinheit (2) nach einem der vorstehenden Ansprüche,
wobei die Hauptfluidleitung (8) ferner wenigstens eines der folgenden aufweist:
- gesteuertes Ventil (40), welches dazu eingerichtet ist, die Hauptfluidleitung (8) freizugeben und im Rahmen einer Sicherheitsabschaltung zu sperren,
- Handventil (42), welches dazu eingerichtet ist, die Hauptfluidleitung (8) manuell zu sperren,
- Entlastungsventil (44), welches datenleitend mit der Steuerungseinrichtung (16) verbunden ist, und ein nachgeschaltetes Kaminsystem (46) aufweist, wobei das Kaminsystem (46) insbesondere einen dem Entlastungsventil (44) nachgeschalteten Auslasskamin (52) aufweist.

9. Gasüberführungseinheit (2) nach einem der vorstehenden Ansprüche, wobei die Gasüberführungseinheit (2) wenigstens eines der folgenden aufweist:
- Druckluftanschluss (54),
- Stromanschluss (56),
- Not-Aus-Schalter (58).

10. Gasüberführungseinheit (2) nach einem der vorstehenden Ansprüche,
weiterhin aufweisend eine Mensch-Maschine-Schnittstelle (60), welche dazu eingerichtet ist, die folgenden Funktionen bereitzustellen:
- Anmelden und Identifizieren eines mobilen Gasspeichers (6);
- Starten und Überwachen eines Befüll- oder Entladevorgangs;
- Anzeige von Störmeldungen und Log-Dateien;
- Vornahme einer Konfiguration der Gasüberführungseinheit (2).

11. Einrichtung (100) zur regenerativen Erzeugung von elektrischer Energie, insbesondere Wind- und/oder Solarpark (100), welche mit einem elektrischen Versorgungsnetz (102) verbunden ist,
mit einem Energieerzeugungsmittel (104), insbesondere einer Windenergieanlage und/oder einer Photovoltaikanlage (104),
einer Elektrolyseeinrichtung (106) zur Erzeugung von Wasserstoff aus der erzeugten elektrischen Energie,
einer Gasüberführungseinheit (2) nach einem der vorstehenden Ansprüche, wobei die Gasüberführungseinheit (2) fluidleitend mit der Elektrolyseeinrichtung (106) verbunden und dazu eingerichtet ist, erzeugten Wasserstoff in einen mobilen Gasspeicher (6) zu übergeben.

12. Einrichtung (100) nach Anspruch 11,
ferner aufweisend eine mit der Gasüberführungseinheit (2) fluidleitend verbundene Brennstoffzelle (108) zur Erzeugung von elektrischer Energie aus Wasserstoff,
wobei die Gasüberführungseinheit (2) dazu eingerichtet und ausgebildet ist, Gas, insbesondere Wasserstoff, in einen verbundenen mobilen Gasspeicher (6) zu überführen, insbesondere wenn die von dem Energieerzeugungsmittel (104) erzeugte elektrische Energie nicht vollständig in das Versorgungsnetz (102) eingespeist werden soll, und/oder Gas, insbesondere Wasserstoff, aus dem verbundenen mobilen Gasspeicher (6) zu entnehmen und mittels der Brennstoffzelle (108) zu verstromen, wenn ein entsprechender Einspeisebedarf auf Seiten des Versorgungsnetzes (102) besteht.

13. Verfahren (200) zum Betreiben einer Gasüberführungseinheit (2), insbesondere einer Gasüberführungseinheit (2) nach einem der vorstehenden Ansprüche, mit den Schritten:
- Verbinden (202) eines mobilen Gasspeichers (6), insbesondere eines Gastransport-Trailers (6), mit der Gasüberführungseinheit (2);
- Herstellen (204) einer Datenverbindung zwischen der Gasüberführungseinheit (2) und dem mobilen Gasspeicher (6);
- Überführen (214) von Gas zu oder von dem mobilen Gasspeicher (6), insbesondere wobei während der Gasüberführung Daten zwischen der Gasüberführungseinheit (2) und dem mobilen Gasspeicher (6) zur Steuerung der Gasüberführung (2) ausgetauscht werden.

14. Verfahren (200) nach Anspruch 13,
umfassend wenigstens einen, insbesondere sämtliche der folgenden Schritte vor dem Überführen von Gas zu oder von dem mobilen Gasspeicher (6):
- Anmelden (206) und Identifizieren des mobilen Gasspeichers (6);
- Identifizieren (208) eines Sollbetriebsdrucks (pₛₒₗₗ) des verbundenen mobilen Gasspeichers (6);
- Durchführen (210) einer Dichtheitsprobe nach dem Herstellen der Verbindung des mobilen Gasspeichers (6) mit der Gasüberführungseinheit (2);
- Durchführen (212) einer Spülung der Hauptfluidleitung (8), insbesondere Durchführen einer Druckwechselspülung.

15. Verfahren (200) nach Anspruch 13 oder 14, wobei der mobile Gasspeicher (6) als Gas-Pufferspeicher betrieben wird,
wobei das Zuführen von Gas, insbesondere Wasserstoff, in den verbundenen mobilen Gasspeicher (6) und/oder das Entnehmen von Gas, insbesondere Wasserstoff, aus dem verbundenen mobilen Gasspeicher (6) in Abhängigkeit eines Einspeisebedarfs des verbundenen Versorgungsnetzes (102) erfolgt,
insbesondere wobei Gas in einen verbundenen mobilen Gasspeicher (6) überführt wird, wenn die von dem Energieerzeugungsmittel (104) erzeugte elektrische Energie nicht vollständig in das Versorgungsnetz (102) eingespeist werden soll, und/oder Gas, insbesondere Wasserstoff, aus dem verbundenen mobilen Gasspeicher (6) entnommen und mittels der Brennstoffzelle (108) verstromt wird, wenn ein entsprechender Einspeisebedarf auf Seiten des Versorgungsnetzes (102) besteht.
